# EUROPÄISCHE PATENTANMELDUNG

(11) **EP 0 980 062 A2**
(43) Veröffentlichungstag der Anmeldung: **16.02.2000**
(21) Anmeldenummer: 99115091.3
(22) Anmeldetag: 06.08.1999
(51) Int. Cl.: G10K 13/00

(54) **Ultraschallwandler mit Schutzkappen**

(30) Priorität: 10.08.1998 DE 19836194
(71) Anmelder: BASF AKTIENGESELLSCHAFT, 67056 Ludwigshafen (DE)
(72) Erfinder:
(74) Vertreter: Isenbruck, Günter, Dr.

(57) **Zusammenfassung**

Es wird eine Vorrichtung zum Abstrahlen von Schallenergie in eine Flüssigkeit vorgeschlagen, die insbesondere in Ultraschall-Reinigungsanlagen Anwendung finden kann. Die Vorrichtung enthält mindestens eine Schallwandler (1a, 1b), der vollständig oder teilweise von einer Schutzkappa (2a, 2b) umgeben ist, sowie Mittel (4a) zur Zuführung von Gas in den Zwischenraum zwischen Schallwandler (1a, 1b) und Schutzklappe (2a, 2b).

## Beschreibung

Die Erfindung betrifft eine Vorrichtung zum Abstrahlen von Schallenergie in eine Flüssigkeit, bei der sich ein oder mehrere Schallwandler innerhalb von Schutzkappen befinden.

Vorrichtungen der genannten Art werden insbesondere in Ultraschall-Reinigungsanlagen eingesetzt. Dabei ist meist ein stab- oder rohrförmiges schallabstrahlendes Element (Resonator) an einem Ende mit einem Schallwandler fest verbunden. Der Schallwandler erzeugt aus ihm zugeführter elektrischer Energie hochfrequente longitudinale Schallwellen. Die vom Schallwandler erzeugten Longitudinalschwingungen werden im Resonator teils in Transversalschwingungen umgewandelt, so daß Ultraschallenergie sowohl in Längsrichtung des Resonators als auch in radialer Richtung abgestrahlt wird. Der Schallwandler muß vor unmittelbarem Kontakt mit der Flüssigkeit geschützt werden, da ein solcher Kontakt zu Funktionsstörungen des Schallwandlers führen würde.

Aus der EP-B 0 455 837 ist eine Vorrichtung zum Abstrahlen von Ultraschallenergie in eine Flüssigkeit bekannt, bei der die beiden Enden eines rohr- oder stabförmigen Resonators mit jeweils einem Ultraschallwandler verbunden sind. Die Schallwandler sind dort gekapselt ausgeführt, das heißt, sie befinden sich in Schutzkappen, die die Schallwandler gegen eindringende Flüssigkeit schützen sollen.

Insbesondere beim Betrieb in Medien mit geringer Oberflächenspannung reicht die übliche Abdichtung der Schutzkappen oft nicht aus, das Eindringen von Flüssigkeit sicher auszuschließen. Weiterhin können Dämpfe in die Schutzkappen gelangen und dort zu Flüssigkeit kondensieren.

Der Erfindung liegt die Aufgabe zugrunde, eine Vorrichtung der einleitend beschriebenen Art zu schaffen, bei der das Eindringen von Flüssigkeit sicherer vermieden oder bereits eingedrungene Flüssigkeit entfernt wird.

Eine Lösung der gestellten Aufgabe ist eine Vorrichtung zum Abstrahlen von Schallenergie in eine Flüssigkeit, enthaltend mindestens einen Schallwandler, der vollständig oder teilweise mit einer Schutzkappe umgeben ist. Erfindungsgemäß weist die Vorrichtung Mittel zur Zuführung von Gas in den Zwischenraum zwischen Schallwandler und Schutzkappe auf.

Weitere Vorteile ergeben sich, wenn die Vorrichtung zusätzlich Mittel zur Abführung des Gases aufweist. Bereits eingedrungene oder kondensierte Flüssigkeit kann dann dadurch entfernt werden, daß das Gas den Zwischenraum zwischen Schallwandler und Schutzkappe zeitweise oder ständig durchströmt. Die Vorrichtung kann dabei vorteilhaft so ausgestaltet sein, daß das aus einem ersten Zwischenraum abgeführte Gas mindestens einem weiteren Zwischenraum zugeführt wird. Auf diese Weise wird für die Zuführung von Gas zu mehr als einem Schallwandler nur eine einzige Leitung benötigt. Insbesondere wenn zwei Schallwandler mit demselben schallabstrahlenden Element verbunden sind, kann die Abführung des Gases aus dem ersten Zwischenraum und die Zuführung des Gases in einen zweiten Zwischenraum vorteilhaft durch einen Hohlraum, z.B. eine Bohrung, im schallabstrahlenden Element hindurch erfolgen.

Die Zuführung elektrischer Energie zum Schallwandler kann durch eine Leitung zur Zuführung des Gases hindurch erfolgen. Hierdurch sind die elektrischen Leitungen vor Kontakt mit der Flüssigkeit und vor anderen äußeren Einflüssen geschützt. Wenn eine Leitung zur Abführung des Gases vorhanden ist, kann die Zuführung elektrischer Energie auch durch diese Leitung erfolgen.

Weiterhin kann die Vorrichtung Mittel zur Überwachung des Gasdrucks und/oder des Gasvolumenstroms aufweisen. Solche Mittel ermöglichen das Erkennen von Undichtigkeiten, wenn diese zu einer Verringerung des Gasdrucks oder zu einer Erhöhung des Gasvolumenstroms führen.

Vorteilhaft wird eine solche Vorrichtung in einer solchen Weise betrieben, daß das zugeführte Gas einen höheren Druck als die umgebende Flüssigkeit aufweist. Auf diese Weise wird selbst beim Auftreten von Undichtigkeiten ein Eindringen von Flüssigkeit vermieden.

Sind Mittel zur Abführung des Gases vorhanden, so ist es von Vorteil, die Vorrichtung so zu betreiben, daß das Gas den Zwischenraum zwischen Schallwandler und Schutzkappe zeitweise oder ständig durchströmt.

Ein Ausführungsbeispiel wird anhand der beigefügten Zeichnung erläutert. Es zeigt
Fig. 1 eine Vorrichtung zur Erzeugung von Ultraschallenergie sowie
Fig. 2 eine Prinzipskizze zum Betrieb und zur Überwachung mehrerer Vorrichtungen nach Fig. 1.

Gemäß Fig. 1 ist ein schallabstrahlendes Element 6 an seinen beiden Enden mit je einem Schallwandler 1a,1b verbunden. Jeder der Schallwandler 1a,1b ist von einer Schutzkappe 2a,2b umgeben. Ein Dichtungsring 3a,3b zwischen Schutzkappe und schallabstrahlendem Element dichtet den Zwischenraum zwischen dem Schallwandler und der Schutzkappe gegen eindringende Flüssigkeit ab. Über einen Schlauch 4a und eine Öffnung in der Schutzkappe 2a wird dem Zwischenraum zwischen dem Schallwandler 1a und der Schutzkappe 2a ein Gas 10 zugeführt. Durch eine Bohrung 5 im schallabstrahlenden Element 6 gelangt das Gas auch in den Zwischenraum zwischen dem Schallwandler 1b und der Schutzkappe 2b. Von dort wird es über eine Öffnung in der Schutzkappe 2b und einen weiteren Schlauch 4b wieder abgeführt. Durch den Schlauch 4b sind außerdem die Leitungen 8 zur Zuführung der zum Betrieb der Schallwandler benötigten elektrischen Energie geführt.

Die Schutzkappen 2a,2b bestehen bevorzugt aus leichten, schwingungsfesten Werkstoffen wie Tantal oder Titan. Die Schläuche 4a,4b können z.B. aus Polytetrafluorethylen (PTFE) bestehen, die zum mechanischen Schutz und zum Schutz vor elektrostatischen Aufladungen zusätzlich von einem Metallgewebe ummantelt sein können. Schläuche sind als Zu- und Ableitungen gegenüber starren Verbindungen, z.B. Metallrohren, vorzuziehen, da dadurch die Verbindungen zu den Schutzkappen, die meist in erheblichem Maße schwingen, sicherer dicht zu halten sind. Das zugeführte Gas 10 ist bevorzugt Stickstoff oder ein Edelgas. Es können jedoch auch andere Gase oder Gemische von Gasen eingesetzt werden, sofern sie die Werkstoffe, mit denen sie in der Vorrichtung in Berührung kommen, nicht negativ beeinflussen, z.B. korrodieren.

Der Druck des zugeführten Gases wird höher gewählt als der Druck der umgebenden Flüssigkeit. Dadurch entweicht beim Auftreten von Undichtigkeiten Gas in die Flüssigkeit; umgekehrt wird ein Eindringen von Flüssigkeit in den Zwischenraum zwischen den Schallwandlern und den Schutzkappen vermieden. Eventuell schon eingedrungene oder im Zwischenraum kondensierte Flüssigkeit wird durch fortlaufendes Durchströmen des Gases entfernt. Bevorzugt wird der Druck des zugeführten Gases nicht höher als etwa 100 mbar über den Druck der umgebenden Flüssigkeit gewählt, da dann die Dichtungen 3a,3b nicht unnötig belastet werden.

In Fig. 2 sind zwei Vorrichtungen 13a,13b nach Fig. 1 in einem Flüssigkeitsbad gezeigt. Durch je ein Durchflußmeßgerät 11 wird jeder der Vorrichtungen das Gas 10 zugeführt. Das aus den Vorrichtungen 13a,13b abgeführte Gas wird einem gasdichten Anschlußkasten 12 zugeführt und von dort in eine nicht dargestellte Abgasleitung geleitet. Wird als Gas 10 Luft gewählt, so kann die Abgasleitung entfallen. Durch den Anschlußkasten 12 werden außerdem die Leitungen 8 zur Zuführung der zum Betrieb der Schallwandler benötigten elektrischen Energie nach außen geführt.

Die Gasanschlüsse im Anschlußkasten 12 sind so gestaltet, daß sie dem Gas 10 einen hohen Strömungswiderstand entgegensetzen und auf diese Weise den abgeführten Gasvolumenstrom begrenzen. Falls zwischen den Durchflußmeßgeräten 11 und dem Anschlußkasten 12 aufgrund einer Undichtigkeit Gas entweicht, wird eines der Durchflußmeßgeräte 11 einen erhöhten Gasvolumenstrom anzeigen, aufgrund dessen die Undichtigkeit erkannt werden kann.

Statt durch die Gasanschlüsse im Anschlußkasten 12 kann der Gasvolumenstrom des abgeleiteten Gases auch dadurch begrenzt sein, daß die Schläuche 4b durch eine fast vollständige Ausfüllung mit elektrischen Leitungen dem abgeführten Gas einen hohen Strömungswiderstand entgegensetzen.

Anstelle der Durchflußmeßgeräte 11 oder zusätzlich zu diesen können Mittel zur Überwachung des Gasdrucks, z.B. Manometer, vorhanden sein. Falls eine Undichtigkeit zur Verminderung des Gasdrucks führt, kann auf diese Weise die Undichtigkeit erkannt werden.

## Patentansprüche

1. Vorrichtung zum Abstrahlen von Schallenergie in eine Flüssigkeit, enthaltend mindestens einen Schallwandler, der vollständig oder teilweise von einer Schutzkappe umgeben ist, dadurch gekennzeichnet, daß die Vorrichtung Mittel (4a) zur Zuführung von Gas in den Zwischenraum zwischen Schallwandler (1a, 1b) und Schutzkappe (2a, 2b) aufweist.

2. Vorrichtung nach Anspruch 1, dadurch gekennzeichnet, daß sie zusätzlich Mittel (4b) zur Abführung des Gases aufweist.

3. Vorrichtung nach Anspruch 2, dadurch gekennzeichnet, daß sie Mittel aufweist, das aus einem ersten Zwischenraum abgeführte Gas mindestens einem weiteren Zwischenraum zuzuführen.

4. Vorrichtung nach Anspruch 3, dadurch gekennzeichnet, daß die Abführung des Gases aus dem ersten Zwischenraum und die Zuführung des Gases in einen zweiten Zwischenraum durch einen Hohlraum (5) in einem schallabstrahlenden Element (6) hindurch erfolgt.

5. Vorrichtung nach einem der Ansprüche 1 bis 4, dadurch gekennzeichnet, daß die Zuführung (8) elektrischer Energie zum Schallwandler (1a, 1b) durch eine Leitung (4a) zur Zuführung des Gases erfolgt.

6. Vorrichtung nach einem der Ansprüche 2 bis 4, dadurch gekennzeichnet, daß die Zuführung (8) elektrischer Energie zum Schallwandler (1a,1b) durch eine Leitung (4b) zur Abführung des Gases erfolgt.

7. Vorrichtung nach einem der Ansprüche 1 bis 6, dadurch gekennzeichnet, daß sie Mittel zur Überwachung des Gasdrucks aufweist.

8. Vorrichtung nach einem der Ansprüche 1 bis 7, dadurch gekennzeichnet, daß sie Mittel (11) zur Überwachung des Gasvolumenstroms aufweist.

9. Verfahren zum Betrieb einer Vorrichtung nach einem der Ansprüche 1 bis 8, dadurch gekennzeichnet, daß das zugeführte Gas einen höheren Druck als die die Vorrichtung umgebende Flüssigkeit aufweist.

10. Verfahren zum Betrieb einer Vorrichtung nach einem der Ansprüche 2 bis 4, dadurch gekennzeichnet, daß das Gas den Zwischenraum zwischen Schallwandler und Schutzkappe zeitweise oder ständig durchströmt.
